# FASCICULE DE BREVET EUROPEEN

(11) **EP 0 442 795 B1**
(45) Date de publication et mention de la délivrance du brevet: **01.06.1994**
(21) Numéro de dépôt: 91400333.0
(22) Date de dépôt: 12.02.1991
(51) Int. Cl.: F28F 9/00, F28D 7/08

(54) **Echangeur de chaleur démontable à tubes en épingles à cheveux disposés dans des plans parallèles**
Zerlegbarer Wärmetauscher mit Haarnadel-Rohren in parallelen Ebenen
Dismountable heat exchanger with hairpin tubes in parallel planes

(30) Priorité: 14.02.1990 FR 9001748
(43) Date de publication de la demande: 21.08.1991
(73) Titulaire: STEIN INDUSTRIE Société Anonyme dite:, F-78140 Vélizy Villacoublay (FR)
(72) Inventeur: Teton, André, F-28210 Villemeux sur Eure (FR)
(74) Mandataire: Weinmiller, Jürgen

(56) Documents cités:
- FR-A- 2 375 563
- FR-A- 2 409 478
- GB-A- 1 038 078
- GB-A- 2 117 503
- US-A- 4 522 157
- US-A- 4 580 623

## Description

La présente invention concerne un échangeur de chaleur démontable à tubes horizontaux en épingles à cheveux multiples, les tubes étant montés sur des plaques tubulaires verticales orthogonales aux tubes, avec une enceinte en forme de parallélépipède rectangle, dans laquelle circule autour de ces tubes un gaz chargé de particules solides, chaque tube étant relié à l'entrée et à la sortie par des branches passant à travers des parois de l'enceinte, lesdites plaques tubulaires étant percées de fenêtres ovales formant boutonnières au droit des coudes des tubes et d'ouvertures circulaires au droit des longueurs droites des tubes.

Ces échangeurs sont notamment utilisés pour le refroidissement de cendres issues d'un réacteur à lit fluidisé circulant, avant leur recyclage dans le réacteur.

Ces échangeurs sont soumis à des phénomènes d'érosion par les particules circulant autour de leurs tubes, qui nécessitent des réparations fréquentes, chaque fois que l'un des tubes est percé.

Dans un échangeur de ce type décrit dans le document US-A-4522157, pour remplacer un tube en épingles à cheveux il faut démonter une ou deux plaques tubulaires selon le tube considéré.

Les autres tubes ne sont dès lors plus soutenus, ce qui oblige à prévoir au cours d'intervention un maintien provisoire des extrémités des épingles en remplacement de ou des plaques retirées.

La présente invention a pour but de procurer un échangeur de chaleur de ce genre dont les réparations puissent être effectuées de façon plus simple et plus rapide, avec beaucoup moins de manutentions, et entraînent des frais bien moindres.

L'échangeur de chaleur selon l'invention est caractérisé en ce que les plaques tubulaires sont fixées à l'intérieur de l'enceinte, en ce que les fenêtres ovales sont percées au droit des coudes des tubes situés du côté de la paroi traversée par les branches, et en ce que la paroi de l'enceinte opposée à celle traversée par les branches est démontable.

De préférence les fenêtres ovales et les ouvertures circulaires sont munies de fourreaux.

Il est décrit ci-après, à titre d'exemple et en référence aux figures du dessin annexé, un échangeur de chaleur démontable selon. l'invention.

La figure 1 représente l'échangeur en élévation latérale, le plan de la figure étant parallèle aux plans des épingles à cheveux multiples, avec coupe de la paroi de l'enceinte.

La figure 2 le représente en coupe entre deux plaques tubulaires, le plan de la figure étant perpendiculaire aux plans des épingles à cheveux.

La figure 3 représente de face le détail d'une "boutonnière" de plaque tubulaire pour le passage d'un coude de tube.

La figure 4 représente la même "boutonnière" vue de profil, avec les fourreaux de protection des tubes (détail IV de la figure 1)

La figure 5 représente le détail d'un orifice de passage d'une longueur droite d'extrémité de tube avec son fourreau (détail V de la figure 1).

Dans la figure 1, l'échangeur comporte une chambre garnie de réfractaire 1 autour d'un jeu 2 de tubes en épingles à cheveux multiples montés dans des plans parallèles.

La chambre comporte sur l'un de ses côtés faisant face à l'une des plaques tubulaires une paroi démontable 3 permettant de retirer de cette chambre l'un ou l'autre des tubes en épingle à cheveux tels que 15. Sur le sol de la chambre sont disposés des injecteurs d'air de fluidisation 4.

Le tube en épingle à cheveux multiple représenté est relié à des collecteurs d'arrivée 5 et de sortie 6 du fluide à réchauffer en échange de chaleur avec les particules solides. Des branches de tube 7 et 8 traversant la paroi relient ces collecteurs au tube en épingle à cheveux, qui comporte des longueurs droite d'arrivée 9 et de sortie 10 et des boucles telles que 11 sur sa droite et 12 sur sa gauche. Le tube est maintenu dans des plaques tubulaires fixes 13, 14, 15. Ces plaques sont reliées par des entretoises 16, 17, 18.

Il est représenté à gauche en trait interrompu un tube en épingles à cheveux 30 sorti de l'enceinte 1 pour réparation (la porte 3 ayant été au préalable démontée à cet effet).

On voit en figure 2 les fenêtres ovales ou "boutonnières" telles que 19 des plaques tubulaires permettant le dégagement des coudes du tube en épingle à cheveux. Les branches rectilignes d'arrivée et de sortie 9, 10 traversent les plaques tubulaires par des orifices circulaires tels que 20.

Les figures 3 et 4 montrent à plus grande échelle les "boutonnières" 19 permettant le passage des coudes du tube à travers les plaques tubulaires 13, 14, 15. Les branches 21 et 22 passent par les extrémités inférieure et supérieure de la fenêtre 19. Les fourreaux en forme de U inférieur 23 et supérieur 24, soudés sur la plaque tubulaire par des cordons de soudure tels que 25 et 26, protègent les branches 21 et 22 contre une détérioration par l'arête de la "boutonnière" lorsque l'on retire le tube en épingle à cheveux. Des espaceurs, non représentés, maintiennent l'écartement entre les deux branches du tube au niveau de ces "boutonnières". '

La figure 5 représente à plus grande échelle un orifice circulaire de passage de la branche rectiligne supérieure 10 du tube en épingle à cheveux. Un fourreau circulaire 27 est soudé sur les plaques tubulaires 13, 14, 15 par des cordons de soudure tels que 28. L'entretoise 18 est également soudée sur la plaque tubulaire par un cordon de soudure 29.

Le démontage et le remontage d'un tube en épingles à cheveux multiples tel que celui représenté en figure 1 s'effectuent comme suit. On coupe les tronçons de tube 7, 8 le reliant aux collecteurs d'arrivée et de sortie 5 et 6. On démonte la paroi 3 de l'enceinte faisant face à la plaque tubulaire 13. On tire alors le tube par ses boucles telles que 12 du côté de l'ouverture dégagée dans la paroi. Les boucles telles que 11 passent à travers les fenêtres 19 des plaques tubulaires 13, 14, 15 et ses longueurs droites d'arrivée et de sortie (10 + 8) et (9 + 7) passent à travers les fourreaux circulaires tels que 27. On retire entièrement le tube de l'enceinte 1.

On effectue alors la réparation nécessaire sur le tube, puis on procède à son remontage. A cet effet, on présente dans les "boutonnières" de la plaque tubulaire 13 les coudes tels que 11 du tube, on les fait passer à travers celles-ci, puis à travers les fenêtres correspondantes des plaques tubulaires 14, 15, cependant que les longueurs droites (10 + 8) et (9 + 7) passent à travers les fourreaux circulaires 27 de ces mêmes plaques tubulaires, puis dans les ouvertures à travers la paroi de l'enceinte en face de la plaque tubulaire 14. On soude alors à nouveau les tronçons de tube 7 et 8 pour rétablir leur liaison avec les collecteurs 5 et 6. On peut alors refermer la paroi 3 de l'enceinte faisant face à la plaque tubulaire 13 et remettre en service l'échangeur.

## Revendications

1. Echangeur de chaleur démontable à tubes horizontaux en épingles à cheveux multiples (2) dans lesquels circule un fluide, les tubes étant montés sur des plaques tubulaires (13, 14, 15) verticales orthogonales aux tubes, avec une enceinte (1) en forme de parallélépipède rectangle, dans laquelle circule autour de ces tubes (2) un gaz chargé de particules solides, chaque tube étant relié à l'entrée et à la sortie par des branches (7, 8) passant à travers des parois de l'enceinte, lesdites plaques tubulaires (13, 14, 15) étant percées de fenêtres ovales (19) formant boutonnières au droit des coudes des tubes et d'ouvertures circulaires (20) au droit des longueurs droites des tubes, caractérisé en ce que les plaques tubulaires sont fixées à l'intérieur de l'enceinte, en ce que les fenêtres ovales sont percées au droit des coudes (11) des tubes (2) situés du côté de la paroi traversée par les branches (7, 8), et en ce que la paroi (3) de l'enceinte opposée à celle traversée par les branches (7, 8) est démontable.

2. Echangeur de chaleur selon la revendication 1, caractérisé en ce que les fenêtres ovales (10) et les ouvertures circulaires (20) sont munies de fourreaux (23, 24, 27).

## Patentansprüche

1. Demontierbarer Wärmetauscher mit waagrechten Vielfach-Haarnadelrohren (2), in denen ein Fluid fließt und die an senkrechten Rohrböden (13, 14, 15), die rechtwinklig zu den Rohren verlaufen, montiert sind, mit einer Umschließung (1) in Form eines rechtwinkligen Parallelepipeds, in welchem ein mit Festkörperteilchen beladenes Gas die Rohre (2) umströmt, wobei jedes Rohr am Eingang und am Ausgang in Abzweigleitungen (7, 8) mündet, die Wände der Umschließung durchdringen, während die Rohrböden (13, 14, 15) von ovalen Fenstern (19) durchbrochen sind, die in Höhe der Umkehrbögen der Rohre "Knopflöcher" bilden, und in Höhe der geraden Längen der Rohre von kreisförmigen Öffnungen (20) durchbrochen sind, dadurch gekennzeichnet, daß die Rohrböden im Inneren der Umschließung befestigt sind, daß die ovalen Fenster in Höhe derjenigen Umkehrbögen (11) der Rohre (2) angebracht sind, die sich an der Seite der von den Abzweigleitungen (7, 8) durchquerten Wand befinden, und daß die Wand (3) der Umschließung, die der von den Abzweigleitungen (7, 8) durchquerten Wand gegenüberliegt, demontierbar ist.

2. Wärmetauscher nach Anspruch 1, dadurch gekennzeichnet, daß die ovalen Fenster (10) und die kreisförmigen Öffnungen (20) mit Manschetten (23, 24, 27) versehen sind.

## Claims

1. A dismountable heat exchanger having horizontal tubes (2) in a zigzag-hairpin configuration through which a fluid flows, the tubes being mounted on vertical perforated plates (13, 14, 15) orthogonal to the tubes, the exchanger including an enclosure (1) in the form of a rectangular parallelepiped and in which a gas charged with solid particles flows around said tubes (2), each tube being connected to its inlet and to its outlet via branches (7, 8) that pass through the walls of the enclosure, said perforated plates (13, 14, 15) being pierced by oval windows (19) forming buttonholes level with the hairpin bends in the tubes and circular openings (20) level with the rectilinear lengths of the tubes, the heat exchanger being characterized in that the perforated plates are fixed inside the enclosure, in that the oval windows are formed level with those hairpin bends (7) in the tubes (2) that are situated adjacent to the wall through which the branches (7, 8) pass, and in that the wall (3) of the enclosure opposite to that through which the branches (7, 8) pass is dismountable.

2. A heat exchanger according to claim 1, characterized in that the oval windows (10) and the circular windows (20) are provided with bushings (23, 24, 27).
